# FASCICULE DE BREVET EUROPEEN

(11) **EP 2 341 494 B1**
(45) Date de publication et mention de la délivrance du brevet: **06.06.2012**
(21) Numéro de dépôt: 10196639.8
(22) Date de dépôt: 22.12.2010
(51) Int. Cl.: G08G 5/00

(54) **Système et procédé d'aide à l'identification d'aéronefs présents dans un secteur aérien à surveiller**
System und Prozess zum Identifizieren von Flugzeugen in einem zu überwachenden Luftraumsektor
System and process to identify aircraft which are present in an air space sector to be observed

(30) Priorité: 23.12.2009 FR 0906284
(43) Date de publication de la demande: 06.07.2011
(73) Titulaire: Thales, 92200 Neuilly Sur Seine (FR)
(72) Inventeur: Pinheiro, Jean-Philippe, 91700 Saint Genevieve des Bois (FR); Hadjaz, Areski, 94628 Rungis (FR)
(74) Mandataire: Brunelli, Gérald

(56) Documents cités:
- DE-A1- 19 619 015
- FR-A1- 2 605 433
- US-A1- 2003 200 138
- US-A1- 2007 215 745

## Description

L'invention porte sur un système et un procédé d'aide à l'identification et au contrôle d'aéronefs présents dans un secteur aérien à surveiller.

Le contrôle aérien est un ensemble de services rendus par les contrôleurs aériens aux aéronefs afin d'aider à l'exécution sûre, rapide et efficace des vols. Les services rendus sont au nombre de trois, appelés services de la navigation aérienne, dans les buts :
- de prévenir des collisions entre les aéronefs et le sol ou les véhicules d'une part, et les collisions en vol entre aéronefs d'autre part (autrefois appelés "abordages"). Il consiste aussi à accélérer et ordonner la circulation aérienne ;
- de fournir des avis et renseignements utiles à l'exécution sûre et efficace du vol : informations météorologiques, information sur l'état des moyens au sol de navigation, information sur le trafic (quand le service de contrôle n'est pas assuré dans cette zone) ; et
- de fournir un service d'alerte pour prévenir les organismes appropriés lorsque les aéronefs ont besoin de l'aide des organismes de secours et de sauvetage, et de prêter à ces organismes le concours nécessaire.

Pour assurer ces services, un organisme (tour de contrôle, centre en route...) est mis en place. Il en existe plusieurs types. Suivant le type de trafic, différents organismes assurent le contrôle de la circulation aérienne.

Les centres en route de la navigation aérienne CRNA sont chargés d'assurer les services de la circulation aérienne au bénéfice des aéronefs en croisière, hors de proximité d'aérodrome. Par exemple, il existe cinq centres de contrôles régionaux, également appelés centres en route, en France qui se répartissent la fourniture du service de contrôle sur tout le territoire français.

Les centres de contrôle d'approche APP sont chargés d'assurer les services de la circulation aérienne aux abords d'un aérodrome, dans une zone de contrôle dont la taille est variable. Les contrôleurs aériens sont généralement situés dans la vigie d'une tour de contrôle, ou dans une salle radar spécialement aménagée.

Les centres de contrôle d'aérodrome TWR sont chargés d'assurer les services de la circulation aérienne dans une zone restreinte, de l'ordre d'une dizaine de kilomètres, autour d'un aérodrome. Leur principale attribution est la gestion de la piste d'atterrissage. Le service est rendu depuis la vigie d'une tour de contrôle.

Ces organismes ont été différenciés car les compétences requises, les règles applicables, et les moyens techniques nécessaires ne sont pas les mêmes. Un centre de contrôle en route nécessite un radar, tandis que l'outil principal en contrôle d'aérodrome est la vue. En approche, tous les avions veulent aller au même endroit : la piste, on a ainsi un phénomène "d'entonnoir". En route, les avions ont tous des provenances et destinations différentes, les problèmes sont donc pour beaucoup éparpillés et aléatoires. Ces différences, et d'autres, ont conduit a cette classification.

Le trafic aérien augmentant sans cesse depuis ses débuts, la charge de travail et le nombre de tâches à effectuer des contrôleurs aériens augmentent en conséquence.

Il est connu la demande de brevet allemand DE 196 19 015 A1 qui divulgue un système d'aide à l'identification et au contrôle d'aéronefs à surveiller dans les environs d'un aéroport, avec des moyens de reconnaissance vocale pour analyser des communications des communications orales échangées entre un contrôleur aérien et les pilotes d'aéronefs présents dans les environs de l'aéroport. Un tel système est limité.

L'invention vise à limiter la charge de travail des contrôleurs aériens, induite par la recherche visuelle d'un aéronef sur l'écran radar, ou la charge induite par la sélection d'informations concernant l'aéronef.

Il est proposé, selon un aspect de l'invention, un système d'aide à l'identification et au contrôle d'aéronefs présents dans un secteur aérien à surveiller, comprenant :
- des moyens de reconnaissance vocale pour analyser des communications orales échangées entre le contrôleur aérien et les pilotes d'aéronefs présents dans ledit secteur aérien, et
- des moyens de gestion adaptés pour effectuer une comparaison entre des données délivrées par lesdits moyens de reconnaissance vocale et des identifiants mémorisés représentatifs d'aéronefs respectifs prévus pour être présents dans ledit secteur aérien, les moyens de gestion étant, en outre, adaptés pour comparer des informations saisies par le contrôleur aérien avec des données délivrées par lesdits moyens de reconnaissance vocale traitant des instructions orales du contrôleur aérien aux pilotes d'aéronefs.

Un tel système permet de limiter la charge de travail du contrôleur aérien, en attirant l'attention du contrôleur aérien automatiquement sur le symbole représentant, à l'écran, l'aéronef avec lequel le contrôleur aérien est en cours de communication. Le couplage avec des identifiants prédéterminés permet de limiter drastiquement les erreurs de reconnaissance vocale dues aux bruits de transmissions.

Un tel système permet de vérifier les données entrées dans le système par le contrôleur aérien, de manière à limiter le risque d'erreur de saisie.

Dans un mode de réalisation, le système est muni de moyens d'affichage pour visualiser un espace comprenant ledit secteur aérien et des aéronefs présents dans ledit espace, et de moyens de visualisation sur lesdits moyens d'affichage d'un aéronef parmi l'ensemble des aéronefs présents, lesdits moyens de gestion étant adaptés pour commander dynamiquement lesdits moyens de visualisation pour mettre en évidence graphiquement l'aéronef dont le pilote échange des communications orales avec le contrôleur aérien à partir de données délivrées par lesdits moyens de reconnaissance vocale.

Il est ainsi possible pour le contrôleur aérien, de visualiser en temps réel, sur son écran d'affichage, l'aéronef du pilote avec lequel le contrôleur aérien est en cours de communication.

Selon un mode de réalisation, lesdits moyens de gestion sont, en outre, adaptés pour coupler lesdites données délivrées par lesdits moyens de reconnaissance vocale avec un état de vol mémorisé des aéronefs affichés sur lesdits moyens d'affichage.

On limite encore plus le risque d'erreurs de reconnaissance vocale dues aux bruits des transmissions.

En outre, ou en variante, lesdits moyens de gestion sont adaptés pour coupler lesdites données délivrées par lesdits moyens de reconnaissance vocale avec au moins un paramètre de vol mémorisé des aéronefs affichés sur lesdits moyens d'affichage parmi l'altitude, la vitesse, le cap, la destination, au moins un point du plan de vol, l'altitude de croisière, la vitesse verticale, l'altitude de sortie du secteur aérien, le point de sortie du secteur aérien, et au moins un circuit d'attente actif.

Le risque d'erreurs de reconnaissance vocale dues aux bruits des transmissions peut ainsi être limité.

Dans un mode de réalisation, lesdits moyens de gestion sont, en outre, adaptés pour saisir des informations directement à partir de données délivrées par lesdits moyens de reconnaissance vocale traitant des instructions orales du contrôleur aérien aux pilotes d'aéronefs.

Il est ainsi possible d'envisager une reconnaissance vocale capable de reconnaître de nombreuses instructions ou données à prendre en considérations, prononcées par le contrôleur aérien, lorsque celle-ci est capable de bien filtrer les bruits de transmission.

Dans un mode de réalisation, lesdits moyens de gestion sont, en outre, adaptés pour proposer une sous-liste de valeurs parmi une liste de valeurs possibles pour un paramètre de vol d'un aéronef à partir de données délivrées par lesdits moyens de reconnaissance vocale traitant des instructions orales du contrôleur aérien aux pilotes d'aéronefs.

Ainsi, le contrôleur peut gagner du temps, notamment lorsqu'il doit entrer une valeur d'un paramètre dans le système, et que la procédure d'entrée de cette valeur lui propose un menu déroulant comprenant un très grand nombre de valeurs prédéterminées possibles. En effet, le système peut ainsi directement ouvrir la liste de valeurs possibles et la positionner sur la plage de valeurs correspondant à l'instruction orale du contrôleur aérien.

Selon un mode de réalisation, lesdits moyens de gestion sont adaptés pour commander dynamiquement lesdits moyens de visualisation pour visualiser un aéronef à partir de données délivrées par lesdits moyens de reconnaissance vocale traitant une demande orale du contrôleur aérien de visualisation d'un aéronef comprenant l'identifiant dudit aéronef.

Ainsi, quand le contrôleur cherche un aéronef sur son écran, il peut le visualiser instantanément en prononçant son identifiant, comme pour une fonction de recherche mais dont l'activation saisie se ferait par reconnaissance vocale.

Selon un autre aspect de l'invention, il est également proposé un procédé d'aide à l'identification et au contrôle d'aéronefs présents dans un secteur aérien à surveiller caractérisé en ce qu'il comprend les étapes consistant à :
- analyser par reconnaissance vocale des communications orales échangées entre le contrôleur aérien et les pilotes d'aéronefs présents dans ledit secteur aérien,
- coupler des données délivrées par ladite reconnaissance vocale et des identifiants mémorisés représentatifs d'aéronefs respectifs prévus pour être présents dans ledit secteur aérien, et
- comparer des informations saisies par le contrôleur aérien avec des données délivrées par lesdits moyens de reconnaissance vocale (RV) traitant des instructions orales du contrôleur aérien aux pilotes d'aéronefs.

Selon un mode de mise en ouvre, le procédé comprend, en outre, une étape consistant à visualiser l'aéronef dont le pilote échange des communications orales avec le contrôleur aérien, parmi lesdits aéronefs présents dans ledit secteur aérien.

L'invention sera mieux comprise à l'étude de quelques modes de réalisation décrits à titre d'exemples nullement limitatifs et illustrés par les dessins annexés sur lesquels :
- la figure 1 illustre schématiquement un poste de contrôle de la navigation aérienne d'aéronefs selon un aspect de l'invention ; et
- la figure 2 illustre schématiquement un procédé de contrôle de la navigation aérienne d'aéronefs selon un aspect de l'invention.

Sur la figure 1 est illustré un exemple d'un système de contrôle de la navigation aérienne d'aéronefs présents dans un secteur aérien à surveiller selon un aspect de l'invention. Une station de contrôle d'un contrôleur aérien est représentée avec un clavier CLA, une unité centrale UC et un écran d'affichage EA.

Sur l'écran d'affichage EA, est affiché un espace aérien comprenant un secteur aérien SA à surveiller par le contrôleur aérien, comprenant sur cet exemple une première trajectoire possible T1, sur laquelle se trouvent deux aéronefs A1 et A2 ayant respectivement un identifiant ID1 et ID2 affichés, et une deuxième trajectoire possible T2, sur laquelle se trouvent deux aéronefs A3 et A4 ayant respectivement un identifiant ID3 et ID4 affichés.

Le système comprend un module de reconnaissance vocale RV muni d'un micro MIC, pour analyser des communications orales échangées entre le contrôleur aérien et les pilotes d'aéronefs présents dans ledit secteur aérien.

Le système comprend également un module de gestion GES adapté pour effectuer une comparaison entre des données délivrées par lesdits moyens de reconnaissance vocale RV et des identifiants mémorisés LID représentatifs d'aéronefs respectifs prévus pour être présents dans le secteur aérien SA. Ainsi, une liste LID d'identifiants des aéronefs devant traverser le secteur aérien SA est comparée aux identifiants reconnus par le module de reconnaissance vocale RV, par le module de gestion GES. Ceci permet de limiter drastiquement le risque d'erreur de reconnaissance par le module de reconnaissance vocale RV.

Le système peut également comprendre, un état des vols mémorisé EDV, des avions affichés sur l'écran d'affichage EA, par exemple un aéronef a un état de vol assumé, lorsqu'il est dans le secteur aérien SA à surveiller par le contrôleur, et un état de vol transféré, lorsqu'il est affiché à l'écran d'affichage EA, mais transféré à un autre secteur aérien à surveiller par un autre contrôleur aérien.

Un module de visualisation VIS permet de visualiser sur l'écran d'affichage EA un aéronef, par exemple en l'affichant d'une couleur différente de l'affichage des autres aéronefs. Le module de gestion GES est adapté pour commander dynamiquement les moyens de visualisation VIS pour visualiser l'aéronef dont le pilote échange des communications orales avec le contrôleur aérien à partir de données délivrées par le module de reconnaissance vocale RV. Ainsi, en temps réel, le contrôleur aérien peut visualiser à l'écran l'aéronef avec lequel il échange des communications.

Le module de gestion GES peut, par exemple, servir à saisir directement des informations à partir de données délivrées par lesdits moyens de reconnaissance vocale RV traitant des instructions orales du contrôleur aérien, lorsque le taux d'erreur de la reconnaissance vocale RV est très faible.

Le module de gestion GES peut, par exemple, comparer des informations enregistrées par le contrôleur aérien à partir de données délivrées par lesdits moyens de reconnaissance vocale RV traitant des instructions orales du contrôleur aérien. Ainsi, le module de gestion peut comparer des données tapées au clavier CLA par le contrôleur aérien, et les données qu'il a prononcées, et ainsi détecter d'éventuelles fautes de frappe au clavier CLA, et détecter de possibles erreurs.

Le module de gestion GES peut, par exemple, proposer une sous-liste de valeurs parmi une liste de valeurs possibles pour un paramètre de vol d'un aéronef à partir de données délivrées par les moyens de reconnaissance vocale RV traitant des instructions orales du contrôleur aérien. Ainsi, le contrôleur peut gagner du temps, notamment lorsqu'il doit entrer une valeur d'un paramètre dans le système, et que la procédure d'entrée de cette valeur lui propose un menu déroulant comprenant un très grand nombre de valeurs prédéterminées possibles. Le système affiche alors directement la plage de valeurs concernées.

Le module de gestion GES peut commander dynamiquement le module de visualisation VIS pour visualiser un aéronef à partir de données délivrées par lesdits moyens de reconnaissance vocale RV sur une demande orale du contrôleur aérien pour visualiser un aéronef en prononçant l'identifiant de l'aéronef.

Sur la figure 2 est illustré un procédé selon un aspect de l'invention.

Les communications orales échangées entre le contrôleur aérien et les pilotes des aéronefs présents dans le secteur aérien à surveiller SA, sont traités par reconnaissance vocale dans une étape 1, par le module de reconnaissance vocale RV.

Puis un couplage avec une liste d'identifiants LI D et optionnellement avec un état des vols mémorisés EDV est fait dans une étape 2, pour limiter drastiquement les erreurs de reconnaissance.

D'autres couplages sont possibles, par exemple avec l'altitude, et/ou le cap, et/ou la vitesse, et/ou la phase de vol. En effet, si un aéronef est en phase de montée, et que son altitude est de 17000 ft, si le contrôleur donne une nouvelle altitude, celle-ci sera forcément supérieure a 17000 ft. Ainsi, ce couplage permet de réduire le champ d'investigation de la reconnaissance vocale : l'analyse sur l'ordre doit produire une valeur supérieure à 17000 ft.

Le résultat est affiché sur l'écran d'affichage EA lors d'une troisième étape.

La présente invention permet d'améliorer les conditions de travail d'un contrôleur aérien, et limite ses possibilités d'erreurs.

## Revendications

1. Système d'aide à l'identification et au contrôle d'aéronefs présents dans un secteur aérien (SA) à surveiller, comprenant des moyens de reconnaissance vocale (RV) pour analyser des communications orales échangées entre le contrôleur aérien et les pilotes d'aéronefs présents dans ledit secteur aérien (SA), **caractérisé en ce qu'**il comprend, en outre, des moyens de gestion (GES) adaptés pour effectuer une comparaison entre des données délivrées par lesdits moyens de reconnaissance vocale (RV) et des identifiants mémorisés (LID) représentatifs d'aéronefs respectifs prévus pour être présents dans ledit secteur aérien (SA), lesdits moyens de gestion (GES) étant, en outre, adaptés pour comparer des informations saisies par le contrôleur aérien avec des données délivrées par lesdits moyens de reconnaissance vocale (RV) traitant des instructions orales du contrôleur aérien aux pilotes d'aéronefs.

2. Système selon la revendication 1, muni de moyens d'affichage (EA) pour visualiser un espace comprenant ledit secteur aérien (SA) et des aéronefs présents dans ledit espace, et de moyens de visualisation (VIS) sur lesdits moyens d'affichage (EA) d'un aéronef parmi l'ensemble des aéronefs présents, lesdits moyens de gestion (GES) étant adaptés pour commander dynamiquement lesdits moyens de visualisation (VIS) pour mettre en évidence graphiquement l'aéronef dont le pilote échange des communications orales avec le contrôleur aérien à partir de données délivrées par lesdits moyens de reconnaissance vocale (RV).

3. Système selon l'une des revendications précédentes, dans lequel lesdits moyens de gestion (GES) sont, en outre, adaptés pour coupler lesdites données délivrées par lesdits moyens de reconnaissance vocale (RV) avec un état de vol mémorisé (EDV) des aéronefs affichés sur lesdits moyens d'affichage (EA).

4. Système selon l'une des revendications précédentes, dans lequel lesdits moyens de gestion (GES) sont, en outre, adaptés pour coupler lesdites données délivrées par lesdits moyens de reconnaissance vocale (RV) avec au moins un paramètre de vol mémorisé des aéronefs affichés sur lesdits moyens d'affichage (EA) parmi l'altitude, la vitesse, le cap, la destination, au moins un point du plan de vol, l'altitude de croisière, la vitesse verticale, l'altitude de sortie du secteur aérien, le point de sortie du secteur aérien, et au moins un circuit d'attente actif.

5. Système selon l'une des revendications précédentes, dans lequel lesdits moyens de gestion (GES) sont, en outre, adaptés pour saisir des informations directement à partir de données délivrées par lesdits moyens de reconnaissance vocale (RV) traitant des instructions orales du contrôleur aérien aux pilotes d'aéronefs.

6. Système selon l'une des revendications précédentes, dans lequel lesdits moyens de gestion (GES) sont, en outre, adaptés pour proposer une sous-liste de valeurs parmi une liste de valeurs possibles pour un paramètre de vol d'un aéronef à partir de données délivrées par lesdits moyens de reconnaissance vocale (RV) traitant des instructions orales du contrôleur aérien aux pilotes d'aéronefs.

7. Système selon la revendication 2, dans lequel lesdits moyens de gestion (GES) sont adaptés pour commander dynamiquement lesdits moyens de visualisation (VIS) pour visualiser un aéronef à partir de données délivrées par lesdits moyens de reconnaissance vocale (RV) traitant une demande orale du contrôleur aérien de visualisation d'un aéronef comprenant l'identifiant dudit aéronef.

8. Procédé d'aide à l'identification et au contrôle d'aéronefs présents dans un secteur aérien à surveiller **caractérisé en ce qu'**il comprend les étapes consistant à :
- analyser par reconnaissance vocale (RV) des communications orales échangées entre le contrôleur aérien et les pilotes d'aéronefs présents dans ledit secteur aérien (SA),
- coupler des données délivrées par ladite reconnaissance vocale (RV) et des identifiants mémorisés (LID) représentatifs d'aéronefs respectifs prévus pour être présents dans ledit secteur aérien (SA), et
- comparer des informations saisies par le contrôleur aérien avec des données délivrées par lesdits moyens de reconnaissance vocale (RV) traitant des instructions orales du contrôleur aérien aux pilotes d'aéronefs.

9. Procédé selon la revendication 8, comprenant, en outre, une étape consistant à mettre en évidence graphiquement l'aéronef dont le pilote échange des communications orales avec le contrôleur aérien, parmi lesdits aéronefs présents dans ledit secteur aérien.

## Claims

1. A system for helping to identify and to control aircraft that are present in an airspace sector (SA) to be monitored, comprising voice recognition means (RV) for analysing oral communications exchanged between the air-traffic controller and the pilots of aircraft present in said airspace sector (SA), **characterised in that** it further comprises management means (GES) designed to perform a comparison between data delivered by said voice recognition means (RV) and stored identifiers (LID) that represent respective aircraft that are expected to be present in said airspace sector (SA), said management means (GES) being further designed to compare information gathered by the air-traffic controller with data delivered by said voice recognition means (RV) which process oral instructions from the air-traffic controller to the pilots of aircraft.

2. The system according to claim 1, provided with display means (EA) for displaying a space that includes said airspace sector (SA) and aircraft present in said airspace, and means of viewing (VIS) on said display means (EA) one aircraft out of all of the aircraft that are present, said management means (GES) being designed to dynamically control said viewing means (VIS) so as to graphically distinguish the aircraft from which the pilot exchanges oral communications with the air-traffic controller from data delivered by said voice recognition means (RV).

3. The system according to any one of the preceding claims, wherein said management means (GES) are further designed to associate said data delivered by said voice recognition means (RV) with a stored flight status (EDV) of the aircraft that are displayed on said display means (EA).

4. The system according to any one of the preceding claims, wherein said management means (GES) are further designed to associate said data delivered by said voice recognition means (RV) with at least one stored flight parameter of the aircraft, out of altitude, speed, bearing, destination, at least one point of the flight plan, cruising altitude, vertical speed, altitude of exit of the airspace sector, point of exiting the airspace sector and at least one active holding circuit, which is displayed on said display means (EA).

5. The system according to any one of the preceding claims, wherein said management means (GES) are further designed to gather information directly from data delivered by said voice recognition means (RV) processing oral instructions between the air traffic controller and the pilots of aircraft.

6. The system according to any one of the preceding claims, wherein said management means (GES) are further designed to propose a sub-list of values from a list of possible values for a flight parameter of an aircraft from data delivered by said voice recognition means (RV) processing oral instructions between the air-traffic controller and the pilots of aircraft.

7. The system according to claim 2, wherein said management means (GES) are designed to dynamically control said viewing means (VIS) for visualising an aircraft on the basis of data delivered by said voice recognition means (RV) processing an oral request from the air-traffic controller for visualising an aircraft comprising the identifier of said aircraft.

8. A method for helping to identify and to control aircraft that are present in an airspace sector to be monitored, **characterised in that** it comprises steps that consist in:
- analysing by voice recognition (RV) oral communications exchanged between the air-traffic controller and the pilots of aircraft present in said airspace sector (SA),
- associating data delivered by said voice recognition (RV) with stored identifiers (LID) that represent respective aircraft that are expected to be present in said airspace sector (SA), and
- comparing information gathered by the air-traffic controller with data delivered by said voice recognition means (RV) processing oral instructions between the air-traffic controller and the pilots of aircraft.

9. The method according to claim 8, further comprising a step that consists in graphically distinguishing from the other aircraft present in said airspace sector the aircraft from which oral communications are exchanged between the pilot and the air-traffic controller.

## Patentansprüche

1. System zum Assistieren beim Identifizieren und Steuern von Flugzeugen in einem zu überwachenden Luftraumsektor (SA), das Spracherkennungsmittel (RV) zum Analysieren von gesprochenen Kommunikationen umfasst, die zwischen dem Fluglotsen und den in diesem Luftsektor (SA) befindlichen Flugzeugpiloten ausgetauscht werden, **dadurch gekennzeichnet, dass** es darüber hinaus Leitmittel (GES) zum Durchführen eines Vergleichs zwischen von dem Spracherkennungsmittel (RV) gelieferten Daten und gespeicherten Kennungen (LID), die für in diesem Luftraumsektor (SA) erwartetete Flugzeuge repräsentativ sind, umfasst, wobei die Leitmittel (GES) ferner die Aufgabe haben, vom Fluglotsen gesammelte Informationen mit Daten zu vergleichen, die von den Spracherkennungsmitteln (RV) geliefert werden, die gesprochene Anweisungen des Fluglotsen an die Flugzeugpiloten verarbeiten.

2. System nach Anspruch 1, das mit Anzeigemitteln (EA) zum Anzeigen eines Raums, der den Luftraumsektor (SA) und in diesem Raum vorhandene Flugzeuge umfasst, und mit Mitteln zum Visualisieren (VIS) eines von allen vorhandenen Flugzeugen auf den Anzeigemitteln (EA) ausgestattet ist, wobei die Leitmittel (GES) die Aufgabe haben, die Visualisierungsmittel (VIS) dynamisch so zu steuern, dass sie auf der Basis der von den Spracherkennungsmitteln (RV) gelieferten Daten das Flugzeug grafisch hervorheben, dessen Pilot mit dem Fluglotsen gesprochene Kommunikationen austauscht.

3. System nach einem der vorherigen Ansprüche, bei dem die Leitmittel (GES) darüber hinaus die Aufgabe haben, die von den Spracherkennungsmitteln (RV) gelieferten Daten mit einem gespeicherten Flugstatus (EDV) von auf den Anzeigemitteln (EA) angezeigten Flugzeugen zu assoziierten.

4. System nach einem der vorherigen Ansprüche, bei dem die Leitmittel (GES) ferner die Aufgabe haben, die von den Spracherkennungsmitteln (RV) gelieferten Daten mit wenigstens einem gespeicherten Flugparameter aus Höhe, Geschwindigkeit, Kurs, Ziel, wenigstens einem Punkt des Flugplans, Reiseflughöhe, Vertikalgeschwindigkeit, Höhe beim Verlassen des Luftraumsektors, Punkt des Verlassens des Luftraumsektors und wenigstens einer aktiven Warteschleife von auf dem Anzeigemittel (EA) angezeigten Flugzeugen zu assoziierten.

5. System nach einem der vorherigen Ansprüche, bei dem die Leitmittel (GES) darüber hinaus die Aufgabe haben, Informationen direkt aus den Daten zu erfassen, die von den Spracherkennungsmitteln (RV) geliefert werden, die die gesprochenen Anweisungen des Fluglotsen an die Flugzeugpiloten verarbeiten.

6. System nach einem der vorherigen Ansprüche, bei dem die Leitmittel (GES) darüber hinaus die Aufgabe haben, eine Subliste von Werten aus einer Liste von möglichen Werten für einen Flugparameter eines Flugzeugs auf der Basis von Daten vorzuschlagen, die von den Spracherkennungsmitteln (RV) geliefert werden, die die gesprochenen Anweisungen des Fluglotsen an die Flugzeugpiloten verarbeiten.

7. System nach Anspruch 2, bei dem die Leitmittel (GES) die Aufgabe haben, dynamisch die Visualisierungsmittel (VIS) zu steuern, um ein Flugzeug anhand der Daten zu visualisieren, die von den Spracherkennungsmitteln (RV) geliefert werden, die eine gesprochene Anforderung des Fluglotsen zum Visualisieren eines Flugzeugs mit der Kennung dieses Flugzeugs verarbeiten.

8. Verfahren zum Assistieren beim Identifizieren und Steuern von Flugzeugen in einem zu überwachenden Luftraumsektor, **dadurch gekennzeichnet, dass** es die folgenden Schritte beinhaltet:
- Analysieren, durch Spracherkennung (RV), von gesprochenen Kommunikationen, die zwischen dem Fluglotsen und den Flugzeugpiloten in diesem Luftraumsektor (SA) ausgetauscht werden,
- Zuordnen von von dem genannten Spracherkennungssystem (RV) gelieferten Daten zu gespeicherten Kennungen (L ID), die für jeweilige in diesem Luftraumsektor (SA) erwartete Flugzeuge repräsentativ sind, und
- Vergleichen von von dem Fluglotsen gesammelten Informationen mit Daten, die von den Spracherkennungsmitteln (RV) geliefert werden, die gesprochene Anweisungen des Fluglotsen an die Flugzeugpiloten verarbeiten.

9. Verfahren nach Anspruch 8, das darüber hinaus einen Schritt der grafischen Hervorhebung des Flugzeugs, dessen Pilot gesprochene Kommunikationen mit dem Fluglotsen austauscht, von den in dem Luftraumsektor vorhandenen Flugzeugen beinhaltet.
